# EUROPÄISCHE PATENTSCHRIFT

(11) **EP 3 619 123 B1**
(45) Veröffentlichungstag und Bekanntmachung des Hinweises auf die Patenterteilung: **05.04.2023**
(21) Anmeldenummer: 18722501.6
(22) Anmeldetag: 03.05.2018
(51) Int. Cl.: B65D 5/60, B31B 120/40, B31B 105/00

(54) **VERPACKUNGSSYSTEM UMFASSEND EIN FASERFORMTEIL UND VERFAHREN ZUR HERSTELLUNG EINER VERPACKUNG**
PACKAGING SYSTEM COMPRISING A FIBER MOLDING AND METHOD OF PRODUCING A PACKAGING
SYSTÈME D'EMBALLAGE COMPRENANT UNE PIÈCE MOULÉE FIBREUSE ET MÉTHODE DE PRODUCTION D'UN EMBALLAGE

(30) Priorität: 03.05.2017 DE 102017207409
(43) Veröffentlichungstag der Anmeldung: 11.03.2020
(73) Patentinhaber: Ende, Klaus D., 48231 Warendorf (DE); GEA Food Solutions Germany GmbH, 35216 Biedenkopf-Wallau (DE)
(72) Erfinder: ENDE, Klaus D., 48231 Warendorf (DE); DONGES, Hans-Günter, 35080 Bad Endbach (DE)
(74) Vertreter: Kutzenberger Wolff & Partner
(86) Internationale Anmeldenummer: PCT/EP2018/061404
(87) Internationale Veröffentlichungsnummer: WO 2018/202805

(56) Entgegenhaltungen:
- EP-A1- 2 206 658
- EP-A1- 3 141 373
- EP-A2- 2 016 001
- DE-A1-102005 048 182
- DE-A1-102013 006 309
- FR-A1- 2 401 848

## Beschreibung

Die vorliegende Erfindung betrifft ein Verpackungssystem aus einem Verpackungsbehälter und einem davon separaten Verpackungselement zum Verschließen des Verpackungsbehälters, bei dem der Verpackungsbehälter als äußere, geformte Struktur ein Faserformteil und als geformte Einlage eine geformte ein- oder mehrschichtige Kunststofffolie aufweist, wobei die Innenseite jeder Seitenwand des Faserformteils jeweils nur in ihrem oberen Teilbereich, vorzugsweise auf dem oberen Rand jeder Seitenwand oder auf einen ggf. dort vorhandenen, umlaufenden Flansch mit der Einlage stoffschlüssig verbunden ist, die Einlage mit den jeweils verbleibenden Bereichen der Innenseite jeder Seitenwand bis zum Boden eine im Wesentlichen formgleiche, aber lose Anlagefläche bildet und das Faserformteil zumindest im Bodenbereich wenigstens eine, vorzugsweise mehrere, in regelmäßigen Abschnitten angeordnete Entgasungsöffnungen aufweist, dadurch gekennzeichnet, dass das Faserformteil ein Fasergussformteil ist und wobei das Fasergussformteil eine durch Glätten erhaltene Oberflächenveredelung aufweist.

Die Bereitstellung von Verpackungssystemen, welche speziell für die Verpackung von Lebensmitteln, insbesondere von frischem oder gegartem Fleisch, Geflügel oder Fisch, Fleischwaren wie Schinken oder Wurst oder Non-Food-Produkten geeignet sind, stellt eine besondere Herausforderung dar. Die Verpackungssysteme müssen nicht nur einen hygienischen Schutz des Produktes während des Transports und der Lagerung bieten, sondern auch eine für den Kunden ansprechende Präsentation der Produkte ermöglichen, sodass beispielsweise das Produkt durch den Kunden in Augenschein genommen werden kann.

Um die Produktqualität - wie Frische und Farbe - möglichst optimal zu erhalten und die Haltbarkeit zu verlängern, werden die Produkte in den Verpackungssystemen bestehend vorzugsweise aus einer Mulde und einem Deckel vorzugsweise unter Schutzgasatmosphäre verpackt, um den Sauerstoffgehalt in der Verpackung möglichst gering zu halten.

Dafür war es u.a. auch notwendig, entsprechend angepasste Verpackungsanlagen zu entwickeln, die bei den geforderten hohen Verpackungsgeschwindigkeiten störungsfrei funktionieren. Die dafür zum Einsatz kommenden, bekannten Verpackungssysteme, insbesondere im Bereich der Lebensmittelindustrie, umfassen vorzugsweise eine Mulde aus Kunststoff, die üblicherweise nicht aus nachwachsenden Rohstoffen hergestellt ist. Weitere Nachteile sind ggf. auch hohe Kohlenstoffdioxidemissionen und ein hoher Wasserverbrauch bei der Herstellung sowie hohe Kosten bei der Entsorgung. Die Ökobilanz des erfindungsgemäßen Verpackungssystems ist somit insbesondere gegenüber herkömmlichen Systemen auf Basis von Kunststoffschalen verbessert.

Dies gilt auch für Verpackungssysteme, bei denen der Verpackungsbehälter aus einem mit einer Kunststofffolie vollflächig laminierten Karton besteht, dessen laminierte Oberfläche dem Füllgut zugewandt ist. Zusätzlich kann es beim Einsatz solcher Verpackungsbehälter auf den bekannten Verpackungsanlagen, insbesondere bei dem Verschließen des Verpackungssystems, zu Problemen kommen, die eine individuelle Anpassung der jeweiligen Anlagenteile erfordern können. Ferner sind Verpackungen aus entsprechenden Verbundmaterialien sehr viel aufwendiger zu entsorgen.

Aus der DE102013006309A1 ist ein Verpackungssystem aus einer Verpackungsmulde und einem Verpackungselement zum Verschließen der Mulde bekannt, bei dem die Verpackungsmulde eine äußere, gefaltete oder geformte Kartonstruktur, z.B. aus Wellpappe, mit einer Einlage aus einer ein- oder mehrschichtigen Kunststofffolie aufweist. Die EP3141373A1 beschreibt Verbundschalen sowie ein Verfahren zur Herstellung von thermoverschweißten Verbundundschalen. Die EP2016001A2 offenbart Spritzguss-Verbundbehälter und Verfahren zu deren Herstellung. Die FR2401848A1 beschreibt eine doppelwandige luftdichte Verpackung und ein Verfahren zu ihrer Herstellung. Der DE102005048182A1 ist eine Verpackung für fließfähige Medien umfassend einen Faserguss-Behälter und einen von diesem Faserguss-Behälter teilweise oder vollständig umschlossenen Folienbeutel. Aus der EP2206658A1 ist eine Verpackung aus einem Papier-, Karton oder Faser-Unterteil mit ein oder mehreren Abteilen in beliebiger Form bekannt.

Aufgabe der vorliegenden Erfindung war es daher ein Verpackungssystem zur Verfügung zu stellen, dass nicht die genannten Nachteile der Verpackungssysteme des Standes der Technik aufweist. Außerdem sollte das Verpackungssystem so weit wie möglich nur auf nachwachsenden Rohstoffen basieren, die vorzugsweise zumindest recycelbar sind, und ohne weitere Anpassung auf den üblichen Verpackungsanlagen weitgehend störungsfrei hergestellt werden können.

Erfindungsgemäß wird diese Aufgabe durch Bereitstellung eines Verpackungssystems aus einem Verpackungsbehälter und einem davon separaten Verpackungselement zum Verschließen des Verpackungsbehälters, bei dem der Verpackungsbehälter als äußere, geformte Struktur ein Faserformteil und als geformte Einlage eine entsprechend geformte ein- oder mehrschichtige Kunststofffolie aufweist, dadurch gekennzeichnet, dass die Innenseite jeder Seitenwand des Faserformteils jeweils nur in ihrem oberen Teilbereich, vorzugsweise auf dem oberen Rand jeder Seitenwand oder auf einem ggf. dort vorhandenen, umlaufenden Flansch, mit der Einlage stoffschlüssig verbunden ist, die Einlage mit den jeweils verbleibenden Bereichen der Innenseite jeder Seitenwand bis zum Boden eine im Wesentlichen formgleiche, aber lose Anlagefläche bildet und das Faserformteil zumindest im Bodenbereich wenigstens eine, vorzugsweise mehrere, in regelmäßigen Abschnitten angeordnete Entgasungsöffnungen aufweist und wobei das Faserformteil ein Fasergussformteil ist und wobei das Fasergussformteil eine durch Glätten erhaltene Oberflächenveredelung aufweist.

Der Verpackungsbehälter des erfindungsgemäßen Verpackungssystems weist als äußere, geformte Struktur ein Faserformteil auf, wobei das Faserformteil ein Fasergussformteil ist.

Faserformteile zeichnen sich trotz geringem Eigengewicht durch eine hohe Stabilität aus. Zur Herstellung des erfindungsgemäß vorliegenden Faserformteils kommen dabei insbesondere biobasierende Materialien in Betracht, die sich nach dem Gebrauch leicht recyclen oder kompostieren lassen. Beispielsweise sind die Basis für die Faserformteile im Wesentlichen zerkleinerte Cellulosematerialien, vorzugsweise Cellulosefasern.

In einer bevorzugten Ausführungsform besteht das erfindungsgemäß vorliegende Formteil aus Fasern aus recyceltem Papier, frischen Fasern (Zellstoff), Fasern aus Gräsern, insbesondere Bambus, Schilf, Miscanthus, Mais etc. oder Mischungen aus wenigstens zwei oder mehr dieser Materialien. Entsprechende Faserformteile sind dem Fachmann beispielsweise in Form von Eierkartons zur Verpackung von rohen Eiern bekannt.

Besonders bevorzugt ist das Faserformteil ein Fasergussformteil aus biobasierenden Materialien, die sich nach dem Gebrauch leicht recyclen oder kompostieren lassen, insbesondere aus Fasern aus recyceltem Papier, frischen Fasern (Zellstoff), Fasern aus Gräsern, insbesondere Bambus, Schilf, Miscanthus, Mais etc. oder Mischungen aus wenigstens zwei oder mehr dieser Materialien.

Daher besteht das erfindungsgemäße Verpackungssystem zumindest teilweise aus nachwachsenden Rohstoffen, wodurch weniger Erdölreserven verbraucht werden. So kann der Kunststoffanteil eines erfindungsgemäßen Verpackungsbehälters im Vergleich zu Verpackungsbehältern aus herkömmlichen Kunststoffen um bis zu 70 Prozent reduziert werden. Zusätzlich können das Faserformteil und die jeweilige Einlage einfach voneinander getrennt werden, was die Entsorgung und die Wiederverwertung erleichtert und weniger Umweltprobleme erzeugt. Dies ist selbst bei einem Einsatz von mit Kunststofffolien laminierten Kartonstrukturen nicht möglich. Ferner können die auf nachwachsenden Rohstoffen basierenden Faserformteile der äußeren Struktur der erfindungsgemäßen Verpackungsbehälter recycelt werden.

Der erfindungsgemäße Verpackungsbehälter umfasst als äußere, geformte Struktur ein Faserformteil, das jede Behälterform, vorzugsweise eine muldenförmige Gestaltung, aufweisen kann. Die Öffnung des Faserformteils kann mehreckig, bevorzugt dreieckig, rechteckig, quadratisch oder rund sein. Das Faserformteil kann durch Zwischenwände in wenigstens zwei Abteilungen aufgeteilt sein. Die Seitenwände des Faserformteils können gerade oder vorzugsweise mehr oder weniger konisch auf den Boden zulaufen, wodurch der erfindungsgemäße Verpackungsbehälter besser stapelbar wird.

Die geformte Einlage entspricht im Wesentlichen der Gestalt des Faserformteils und ist daher vorzugsweise ebenfalls muldenförmig. Sofern das Faserformteil Abteilungen aufweist, hat die geformte Einlage dementsprechende Abteilungen.

Vorzugsweise hat das Faserformteil eine Höhe von 1,5 cm bis 10 cm, bevorzugter 2 cm bis 8 cm. Die Breite und Länge eines rechteckigen Faserformteils können bevorzugt 3 cm bis 30 cm, bevorzugter 10 cm bis 20 cm, betragen. Das Volumen des Faserformteils beträgt vorzugsweise 20 bis 1500 cm³, bevorzugter 100 bis 1000 cm³, besonders bevorzugt 500 bis 800 cm³.

Das zum Einsatz kommende Faserformteil als äußere Struktur des erfindungsgemäßen Verpackungsbehälters weist vorzugweise am oberen Rand der Seitenwände einen rundumlaufenden Flansch als Bestandteil des Faserformteils auf. Ein solcher Flansch kann auf verschiedenste Weise ausgeführt werden, z.B. als einfache oder doppelte Abkantung.

Das Faserformteil kann ferner eine oder mehrere Verrippungen aufweisen, welche die Stabilität, insbesondere die Steifigkeit erhöhen des Faserformteils und des darauf basierenden Verpackungssystems erhöhen.

Des Weiteren kann das Faserformteil eines oder mehre Elemente aufweisen, welche das Entstapeln von zwei oder mehreren Faserformteilen erleichtern, wodurch die Handhabung auf entsprechenden Abpack- und Füllmaschinen erleichtert wird.

Faserformteile werden nach dem sogenannten Fasergussverfahren hergestellt. Dazu werden schonend aufbereitete Papierfasern von z.B. Wellpapperesten, Zeitungen, Kartonabfälle und/oder Papier, Frischfasern (Zellstoff), Fasern aus Gräsern, insbesondere Bambus, Schilf, Miscanthus, Mais etc. oder Mischungen aus wenigstens zwei oder mehr dieser Materialien. in dem sogenannten Pulper mit Hilfe von Wasser zu einem Brei verarbeitet, der je nach Materialien, z.B. den aufbereiteten Celluloseabfällen Cellulosefasern unterschiedlicher Qualität umfassend auch Holzschliff und ggf. auch frische Cellulosefasern zu einer Suspension, der sogenannten Brei, verarbeitet. Die Suspension wird auf Siebe gepumpt, von denen die Flüssigkeit durch Vakuum abgesaugt und das Fasergemisch auf den Sieben zurückgehalten wird. Die zurückbleibenden Fasern nehmen dabei nach und nach die Form des Siebes an, so dass mit Hilfe der Kontur des Siebes beliebig geformte Bauteile hergestellt werden können. Dementsprechend wird die gewünschte Form des Faserformteils als äußere Struktur des erfindungsgemäßen Verpackungsbehälters erzeugt. Gemäß dem Verfahren werden dann die nassen Faserformteile auf einer Trockenstrecke vorzugsweise mit erhitzter Luft auf die gewünschte Feuchte der Formteile, üblicherweise 5 %, getrocknet. Sofern die Faserformteile dann noch nicht den notwendigen technischen Anforderungen genügen, können sie in einer Presse unter Hitzeeinwirkung noch weiter verfestigt werden und damit eine Erhöhung der Stabilität erfahren. Es versteht sich von selbst, dass solche Faserformteile nach ihrer Verwendung, wie z.B. als äußere Struktur eines erfindungsgemäßen Verpackungsbehälters, von der Einlage mühelos befreit und wieder recycelt werden können.

Die Fasergussformteile können hierdurch auf einfache Art und Weise in unterschiedlichen Grammaturen (Materialdicken) sowie in unterschiedlichen Oberflächenveredlungen (z.B. Glätten) erhalten werden. Das Faserformteil des erfindungsgemäßen Verpackungsbehälters kann auch bedruckt sein, um ggf. Produkt- und Verbraucherinformationen zu vermitteln oder um zur Dekoration zu dienen. Ein Druck kann auf der Außenseite des Faserformteils und/oder auf den Seitenwänden und/oder auf dem Boden aufgebracht sein.

Die erfindungsgemäße Ausführung der äußeren, geformten Struktur des Verpackungsbehälters als Fasergussformteil ermöglicht die Ausbildung eines stabilen Randes bzw. Flansches. Dies ermöglicht den Einsatz des erfindungsgemäßen Verpackungsbehälters auf bereits bestehenden Abpackmaschinen und Füllvorrichtungen, die bisher lediglich entsprechende Verpackungen aus Kunststoff aufnehmen und verarbeiten konnten. Die äußerst flexible Gestaltung des Fasergussformteils, ermöglicht auf einfache Art und Weise die Herstellung genormter Größen und Formen, insbesondere abgerundeter Ecken der Verpackungen, wie sie üblicherweise auf bereits bestehenden Anlagen zum Einsatz kommen. Somit können die bereits vorhandenen Abpackmaschinen und Füllvorrichtungen ohne aufwendige Umrüstprozesse weiterbetrieben werden.

Das erfindungsgemäße Verpackungssystem auf Basis von Fasergussformteilen, ermöglicht es, somit leichte Verpackungen mit hoher Stabilität, insbesondere Steifigkeit sowie guter Stapel- und Entstapelfähigkeit herzustellen. Durch Einführung von Verrippungen im Faserformteil kann die Steifigkeit unter Reduktion des Gesamtgewichts weiter erhöht werden.

Die Herstellung des Verpackungssystems auf Basis von Faserformteilen ermöglicht es somit bei einer deutlich verbesserten Ökobilanz gegenüber entsprechenden Verpackungssystemen auf Basis von Kunststoff, deren Vorteile zu erhalten.

Die Einlage des erfindungsgemäßen Verpackungsbehälters ist vorzugsweise aus einer ein- oder mehrschichtigen, vorzugsweise heißsiegelbaren Kunststofffolie aus thermoplastischen Polymeren.

Vorzugsweise wird die Einlage aus einer mehrschichtigen Kunststofffolie hergestellt, die folgende Schichtfolge umfasst:
(a) eine zum Füllgut gerichtete, vorzugsweise heißsiegelbare Schicht (a) aufgebaut aus wenigstens einem thermoplastischen Olefin-Homo- oder Copolymeren, Cyclo-Olefin-Copolymeren oder deren Mischungen,
(b) eine Haftvermittlerschicht (b),
(c) ggf. eine Schicht (c) aufgebaut aus wenigstens einem Homo- und/oder Copolyamid,
(d) wenigstens eine Barriereschicht (d)
(c) ggf. eine weitere Schicht (c) aufgebaut aus wenigstens einem Homo-und/oder Copolyamid,
(b) eine weitere Haftvermittlerschicht (b),
(f) ggf. eine Schicht (f) aufgebaut aus wenigstens einem thermoplastischen Olefin-Homo- oder Copolymeren, einem Cyclo-Olefin-Copolymeren oder deren Mischungen oder aus wenigstens einem Homo- oder Copolyamid oder deren Mischungen,
(b) ggf. eine weitere Haftvermittlerschicht (b), und
(e) eine zum Faserformteil gerichtete, vorzugsweise heißsiegelbare Außenschicht (e) aufgebaut aus wenigstens einem thermoplastischen Olefin-Homo- oder Copolymeren, Cyclo-Olefin-Copolymeren oder deren Mischungen.

Vorzugsweise kann die zum Einsatz kommende mehrschichtige Kunststofffolie zusätzlich zu der vorstehend beschriebenen Schichtfolge, insbesondere (a) bis (e), eine weitere Schichtfolge umfassend
(f) ggf. eine weitere Schicht (f) aufgebaut aus wenigstens einem thermoplastischen Olefin-Homo- oder Copolymeren, einem Cyclo-Olefin-Copolymeren oder deren Mischungen oder aus wenigstens einem Homo-oder Copolyamid oder deren Mischungen,
(b) eine weitere Haftvermittlerschicht (b),
(c) ggf. eine weitere Schicht (c) aufgebaut aus wenigstens einem Homo-und/oder Copolyamid,
(d) wenigstens eine Barriereschicht (d)
(c) ggf. eine weitere Schicht (c) aufgebaut aus wenigstens einem Homo-und/oder Copolyamid,
(b) ggf. eine weitere Haftvermittlerschicht (b)
aufweisen, die mit der ggf. vorhandenen Schicht (f) direkt an die (ggf.) vorhandene Schicht (f) anschließt und die Schicht (e) als Außenschicht verbleibt.

Erfindungsgemäß bevorzugt wird die Kunststofffolie, die als Einlage zum Einsatz kommt, in Längs- und/oder Querrichtung in einem Reckverhältnis von mindestens 1:1,5, vorzugsweise mindestens 1:2, besonders bevorzugt 1:2 bis 1:4 gereckt, da sich eine solche mehrschichtige Kunststofffolie durch eine besonders hohe Durchstoßfestigkeit auszeichnet.

Trotz einer solchen biaxialen Orientierung weist die biaxial orientierte, mehrschichtige Kunststofffolie nur einen Schrumpf von höchstens 5 %, vorzugsweise von ≤ 3 % auf, da sie nach der Reckung fixiert wird.

Die Einlagenfolie weist bevorzugt eine Dicke von 30 bis 400 µm, bevorzugter von 50 bis 350 µm, noch bevorzugter von 70 bis 300 µm, am bevorzugtesten von 80 bis 250 µm und insbesondere von 90 bis 220 µm oder von 100 bis 200 µm auf.

Wie bereits ausgeführt, kann die als Einlage zum Einsatz kommende mehrschichtige Kunststofffolie bevorzugt mehr als 2, besonders bevorzugt 5 und mehr Schichten aufweisen. Besonders bevorzugt ist auch als Einlage eine Kunststofffolie, die 5 bis 11 Schichten, ganz besonders bevorzugt 5 bis 10 Schichten aufweist.

Vorzugsweise ist die erfindungsgemäß zum Einsatz kommende Einlage nicht aufblasbar, besteht nicht aus Segmenten und setzt sich nicht aus mehreren Kunststoffbahnen zusammen. Vorzugsweise besteht die Einlage nur aus einer, vorzugsweise durch Tiefziehen thermogeformten Kunststoffbahn.

Besonders bevorzugt basiert die Einlage auf einer mehrschichtigen Kunststofffolie, welche im Wesentlichen aus thermoplastischen Polymeren aufgebaut ist.

Die Einlage der erfindungsgemäßen Verpackungsmulde besteht bevorzugt aus einer mehrschichtigen Kunststofffolie, die einen transparenten Folienverbund mit vorzugsweise wenigstens einer gegebenenfalls mehrlagigen Heißsiegelschicht basierend auf wenigstens einem thermoplastischen Polymer, aus wenigstens einer transparenten Schicht aus einem thermoplastischen Polymer mit einer bestimmten Funktionalität und gegebenenfalls aus notwendigen Haftvermittlerschichten aus einem thermoplastischen Polymer umfasst.

Als Schicht mit einer bestimmten Funktionalität kann der transparente Folienverbund bzw. die mehrschichtige Kunststofffolie, die als Einlage für den erfindungsgemäßen Verpackungsbehälter dient, wenigstens eine vorzugsweise transparente Barriereschicht (c) aufweisen, vorzugsweise eine Barriereschicht gegen Gase, wie Sauerstoff oder Wasserdampf, gegen Migration von niedermolekularen Anteilen und/oder gegen Geschmacks- bzw. Geruchsbeeinträchtigung oder gegen Feuchtigkeit, die ggf. jeweils über eine Haftvermittlerschicht mit den angrenzenden Schichten verbunden ist.

Bevorzugt weist die als Einlage des erfindungsgemäßen Verpackungsbehälters zum Einsatz kommende Kunststofffolie eine Sauerstoffdurchlässigkeit gemäß DIN 53380-3 von unter 10,00 cm³/(m²·d·bar) bei 23°C und 50% r. F. auf. Bevorzugt beträgt die Sauerstoffdurchlässigkeit der Einlage höchstens 8 cm³/(m²·d·bar), bevorzugt höchstens 7 oder 6 cm³/(m²·d·bar), bevorzugter höchstens 5, 4 oder 3 cm³/(m²·d·bar), noch bevorzugter höchstens 2, 1 oder 0,5 cm³/(m²·d·bar), am bevorzugtesten höchstens 0,4, 0,3 oder 0,2 cm³/(m²·d·bar) und insbesondere höchstens 0,1, 0,09 oder 0,08 cm³/(m²·d·bar) (jeweils bei 23°C und 50% r. F.).

Erfindungsgemäß bevorzugt entsprechen die Werte der Wasserdampfdurchlässigkeit der als Einlage des erfindungsgemäßen Verpackungsbehälters verwendeten Kunststofffolie höchstens den vorstehend genannten Sauerstoffdurchlässigkeitswerten, wobei die Wasserdampfdurchlässigkeit gemäß DIN ISO 53 122 bestimmt wird.

Als Einlage zum Einsatz kommende Kunststofffolie kann jede, insbesondere aus dem Bereich der Lebensmitteltechnik bekannte, thermoplastische Kunststofffolie mit den vorstehend aufgeführten Schichtfolgen verwendet werden.

Für eine Einlage kann besonders bevorzugt eine mehrschichtige Kunststofffolie eingesetzt werden, die wenigstens die Polymerschichten (a) bis (e) und ggf. (f) umfasst. Die Polyolefinschichten (a) und (e) bilden bevorzugt jeweils die äußere Schicht der Einlage. Besonders bevorzugt sind beide äußeren Schichten der Kunststofffolie heißsiegelbar.

Die Polyolefinschichten (a), (e) und ggf. (f) der erfindungsgemäßen Mehrschichtfolie basieren, gleich oder verschieden, auf einem thermoplastischen Polyolefin, Olefin-Copolymeren oder deren Mischung.

Polyolefine und Olefin-Copolymere im Sinne der vorliegenden Erfindung sind bevorzugt ausgewählt aus der Gruppe umfassend Polyethylene (PE) - insbesondere Polyethylene niedriger Dichte zwischen 0,86 und 0,93 g/cm³ (LDPE), lineare Polyethylene geringer Dichte zwischen 0,86 und 0,94 g/cm³ (LLDPE), die neben Ethylen als Comonomer ein oder mehrere α-Olefine mit mehr als 3 Kohlenstoffatomen enthalten, Polyethylene hoher Dichte zwischen 0,94 und 0,97 g/cm³ (HDPE) oder Ethylen-Copolymere mit einem α-Olefin mit 4 oder mehr Kohlenstoffatomen (mPE), Polypropylene (PP), Polyisobutylene (PI), Polybutylen (PB), EthylenAcrylsäure-Copolymere (EAA), Ethylen-Methacrylsäure-Copolymere (EMAA), Ethylen-Vinylacetat-Copolymere mit vorzugsweise 60-99 mol.-% Ethylen (EVA), Ethylen-Propylen-Copolymere mit vorzugsweise 1-10 mol.-% Ethylen (EPCo) und auf Olefinen basierende Copolymere, deren Moleküle über lonenbindungen vernetzt sind und Mischungen aus jeweils wenigstens zwei der genannten Polymerarten.

Die als Einlage zum Einsatz kommende Kunststofffolie des erfindungsgemäßen Verpackungsbehälters weist bevorzugt, wie bereits erwähnt, wenigstens eine Barriereschicht (d) auf. Dem Fachmann sind geeignete Polymere bekannt, mit denen die gewünschte Barrierewirkung, insbesondere Gas- oder Aromabarriere, erzielt werden kann.

Geeignete Polymere sind Ethylen-Vinylalkohol-Copolymere (EVOH), Polyvinylidenchlorid (PVDC) und Vinylidenchlorid-Copolymere, vorzugsweise mit einem Anteil des Vinylidenchlorids von 80% oder mehr, ggf. auch als Blend mit anderen Polymeren, wie mit Ethylen/Vinylacetat-Copolymere (EVA). Wenn die Kunststofffolie mehrere Barriereschichten (d) umfasst, basieren die Barriereschichten (d) vorzugsweise jeweils, gleich oder verschieden, auf Ethylen-Vinylalkohol-Copolymeren.

Um die Barriereschicht (d), wenn notwendig, gegen Feuchtigkeitseinflüsse zu schützen, kann sie jeweils mit einer Zwischenschicht (c) versehen sein. Diese Zwischenschichten (c) schützen die Barriereschicht (d), wenn notwendig, auch gegen eine Schädigung beim Thermoformen.

Bevorzugt basieren diese Zwischenschichten (c) jeweils, gleich oder verschieden, auf einem Polyamid, Copolyamid oder deren Mischungen. Polyamide (PA) und Copolyamide (CoPA) im Sinne der vorliegenden Erfindung sind bevorzugt aliphatisch oder (teil-)aromatisch. Bevorzugt sind aliphatische Polyamide. Bevorzugt weisen die Polyamide oder Copolyamide einen Schmelzpunkt im Bereich von 160 bis 240°C, bevorzugter von 170 bis 220°C auf. Bevorzugt ist wenigstens ein Polyamid oder Copolyamid ausgewählt aus der Gruppe umfassend aus PA 4, PA 6, PA 7, PA 8, PA 9, PA 10, PA 11, PA 12, PA 4,2, PA 6,6, PA 6,8, PA 6,9, PA 6,10, PA 6,12, PA 7,7, PA 8,8, PA 9,9, PA 10,9, PA 12,12, PA 6/6,6, PA 6,6/6, PA 6T, und PA 6I. PA 6 ist besonders bevorzugt. Eine ausführliche Beschreibung von Polyamiden und Copolyamiden findet sich im Kunststoff-Handbuch Band VI, Polyamide, Carl Hanser Verlag München, 1966; und Melvin I. Kohan, Nylon Plastics Handbook, Carl Hanser Verlag München, 1995, auf dessen Inhalt vollumfänglich Bezug genommen wird. Bestimmte PA oder CoPA können auch als Öl- oder Fettbarriere eingesetzt werden und sind dem Fachmann bekannt.

Die erfindungsgemäß zum Einsatz kommende, mehrschichtige Kunststofffolie kann bevorzugt auch eine oder mehrere Haftvermittlerschichten (b) aufweisen. Geeignete Haftvermittlerpolymere sind dem Fachmann bekannt.

Bevorzugt basieren die Haftvermittlerschichten (b), gleich oder verschieden, auf einer Mischung aus vorzugsweise modifzierten Polyolefinen und/oder Olefin-Copolymeren, vorzugsweise ausgewählt aus der Gruppe umfassend mit Carboxylgruppen und/oder cyclischen Anhydridgruppen modifzierte PE, PP, insbesondere mit Maleinsäureanhydridgruppen modifizierte Polyethylene, Polypropylene und Ethylen-Vinylacetat-Copolymere. Bevorzugt sind Maleinsäureanhydrid-modifizierte PE, mit COOH-Gruppen modifizierte PE, säuremodifizierte Copolymere von Ethylen/Vinylacetat, säuremodifizierte Ethylen/(meth)acrylat-Copolymere oder anhydridmodifizierte Ethylen(meth)acrylat-Copolymere, anhydridmodifizierte Ethylen-Vinylacetat-Copolymere oder ein Polymerblend enthaltend mindestens zwei der vorstehend genannten Polymere. Mit Maleinsäureanhydrid modifizierte Polymere oder Copolymere sind besonders bevorzugt.

Die als Einlage zum Einsatz kommende mehrschichtige Kunststofffolie kann insbesondere bis zu 9, 10, oder 11 Schichten aufweisen, beispielsweise 5, 6, 7, 8, 9, 10 oder 11 Schichten, wobei die äußeren beiden, siegelbaren Schichten bevorzugt auf PE basieren.

In besonderen Fällen kann die als Einlage zum Einsatz kommende, mehrschichtige Kunststofffolie auch eine Papierschicht als äußere Schicht umfassen, wobei der Verbund zwischen der mehrschichtigen Kunststofffolie und der Papierschicht über eine Laminierschicht gegeben ist. Dem Fachmann sind Laminierschichten und die dafür geeigneten Materialien bekannt. Die sonst vorzugsweise transparente Kunststofffolie weist bevorzugt eine Papierschicht auf, die als Einlage gegen das Füllgut gerichtet ist und vorzugsweise ein Flächengewicht von 20 g/m² - 100 g/m² aufweist.

Besonders bevorzugt ist als Einlage eine mehrschichtige Kunststofffolie, welche heißsiegelfähig, hochtransparent und für Lebensmittel geeignet ist, die höchstens einen Rückschrumpf von <5% aufweist und außerdem eine Barriere gegen Gase, wie Sauerstoff und/oder Wasserdampf, gegen Feuchtigkeit, gegen Migration von niedermolekularen Anteilen und/oder gegen Geschmacks- bzw. Geruchsbeeinträchtigung und/oder gegen Fette und Öle aufweist.

Die erfindungsgemäße Einlage aus den beschriebenen Kunststofffolien ist durch Tiefziehen exakt an die Form des Faserformteils angepasst, aber nur, wie bereits angegeben, im oberen Teil der inneren Oberfläche jeder Seite, vorzugsweise auf dem entsprechenden oberen Rand, besonders bevorzugt auf dem umlaufenden Flansch befestigt. Die Einlage besteht vorzugsweise aus einer kompakten Kunststofffolie ohne Durchgänge, wie Perforationen.

Nach Füllung des erfindungsgemäßen Verpackungsbehälters mit Füllgut, wird er mit einem Verpackungselement zum Verschließen des Behälters (dem Verschlusselement), vorzugsweise einem Deckel, verschlossen. Dieses Verschlusselement, vorzugsweise der Deckel, des erfindungsgemäßen Verpackungssystems basiert bevorzugt auf einer heißsiegelbaren, ein- oder mehrschichtigen Kunststofffolie. Wenn das Verschlusselement, vorzugsweise der Deckel, aus einer mehrschichtigen Kunststofffolie aufgebaut ist, kann es auch eine druckempfindliche Haftklebstoffschicht, zumindest im Bereich der Siegelnaht, als wiederverschließbare Vorrichtung, aufweisen.

In einer bevorzugten Ausführungsform ist die als Verschlusselement zum Einsatz kommende Kunststofffolie mehrschichtig, wobei zumindest eine Schicht auf einem Polyester, Copolyester oder deren Mischungen basiert. Die mehrschichtige Kunststofffolie dieses Elements umfasst vorzugsweise die Schichten:
(g) eine zum Füllgut gerichtete Siegelschicht, vorzugsweise Heißsiegelschicht (g) aufgebaut aus wenigstens einem thermoplastischen Olefin-Homo- oder Copolymeren, Cyclo-Olefin-Copolymeren oder deren Mischungen,
(b) ggf. eine Haftvermittlerschicht (b),
(c) ggf. eine Schicht (c) aufgebaut aus wenigstens einem Homo- und/oder Copolyamid,
(d) ggf. wenigstens eine innenliegende Barriereschicht (d)
(c) ggf. eine weitere Schicht (c) aufgebaut aus wenigstens einem Homo-und/oder Copolyamid,
(b) ggf. eine weitere Haftvermittlerschicht (b), und
(h) eine Schicht (h), aufgebaut aus einem Polyester, Copolyester oder einer ihrer Mischungen, vorzugsweise als Außenschicht.

Erfindungsgemäß bevorzugt wird die als Verschlusselement zum Einsatz kommende Kunststofffolie in Längs- und/oder Querrichtung in einem Reckverhältnis von mindestens 1:1,5, vorzugsweise mindestens 1:2, besonders bevorzugt 1:2 bis 1:4 gereckt, wodurch sich die mehrschichtige Kunststofffolie durch eine besonders hohe Durchstoßfestigkeit auszeichnet.

Die als Deckelelement zum Einsatz kommende Kunststofffolie weist bevorzugt eine Dicke zwischen 20 und 350 µm, bevorzugter zwischen 30 und 300 µm, noch bevorzugter zwischen 35 und 250 µm, am bevorzugtesten zwischen 40 und 200 µm und insbesondere 45 bis 150 µm oder 50 bis 120 µm auf.

Besonders bevorzugt weist die als Verschlusselement verwendete, mehrschichtige Kunststofffolie, die siegelfähig, hochtransparent, ggf. wiederverschließbar und für Lebensmittel geeignet ist, praktisch keinen Rückschrumpf, insbesondere höchstens einen Rückschrumpf von <5%, vorzugsweise eine Barriere gegen Gase, wie Sauerstoff oder Wasserdampf, gegen Feuchtigkeit, gegen Migration von niedermolekularen Anteilen, gegen Geschmacks- bzw. Geruchsbeeinträchtigung und/oder gegen Fette und Öle auf.

Bevorzugt weist die als Verschlusselement verwendete Kunststofffolie eine Sauerstoffdurchlässigkeit gemäß DIN 53380-3 von unter 10,00 cm³/(m²·d·bar) bei 23°C und 50% r.F. auf. Bevorzugt beträgt die Sauerstoffdurchlässigkeit höchstens 8 cm³/(m²·d·bar), bevorzugt höchstens 7 oder 6 cm³/(m²·d·bar), bevorzugter höchstens 5, 4 oder 3 cm³/(m²·d·bar), noch bevorzugter höchstens 2, 1 oder 0,5 cm³/(m²·d·bar), am bevorzugtesten höchstens 0,4, 0,3 oder 0,2 cm³/(m²·d·bar) und insbesondere höchstens 0,1, 0,09 oder 0,08 cm³/(m²·d·bar) (jeweils bei 23°C und 50% r. F.).

Die als Verschlusselement verwendete mehrschichtige Kunststofffolie weist außerdem höchstens eine Wasserdampfdurchlässigkeit auf, die den vorstehend genannten Werten der Sauerstoffdurchlässigkeit entspricht, wobei die Wasserdampfdurchlässigkeit gemäß DIN ISO 53 122 bestimmt wird.

Das erfindungsgemäße Verpackungssystem weist bevorzugt neben dem erfindungsgemäßen Verpackungsbehälter aus dem Faserformteil und der vorstehend beschriebenen Einlage auch ein vorzugsweise transparentes Verschlusselement, vorzugsweise einen Deckel, aus einer, vorzugsweise mehrschichtigen, gegebenenfalls wiederverschließbaren Kunststofffolie mit gegebenenfalls den genannten Barriereeigenschaften zum Verschließen des Verpackungsbehälters auf. Geeignete Barriereschichten wurden bereits vorstehend in Verbindung mit Beschreibung der als erfindungsgemäße Einlage zum Einsatz kommenden mehrschichtigen Kunststofffolie offenbart.

Besonders bevorzugt besteht das Verschlusselement aus einer mindestens zweischichtigen Kunststofffolie. Das Material dieser Kunststofffolie und die als Einlage zum Einsatz kommende mehrschichtige Kunststofffolie kann gleich oder verschieden sein. Vorzugsweise kann für den Deckel jede beliebige dem Fachmann insbesondere aus dem Bereich der Lebensmitteltechnik bekannte Kunststofffolie verwendet werden, die vorzugsweise eine Polyester-Schicht aufweist. Die Kunststofffolie des Verschlusselements kann gegebenenfalls bedruckt sein.

Besonders bevorzugt umfasst die Kunststofffolie des Verschlusselements eine heißsiegelbare Schicht (g), die vorzugsweise auf demselben Polymer wie die heißsiegelbaren Schichten (a) bzw. (e) der Kunststofffolie, aus der die Einlage hergestellt wird, oder zumindest auf derselben Art Polymer basiert. Geeignete Polymere zur Herstellung der in der Kunststofffolie des Verschlusselements ggf. vorhandenen Schichten (b), (c), (d) und (f) wurden bereits vorstehend in Verbindung mit Beschreibung der als Einlage zum Einsatz kommenden Kunststofffolie offenbart.

Die bevorzugt vorhandene Schicht (h) der Deckel-Kunststofffolie basiert auf wenigstens einem Polyester oder wenigstens einem Copolyester, der bevorzugt ausgewählt ist aus der Gruppe umfassend Polyethylenterephthalate (PET), insbesondere c-PET, a-PET, CoPET, PBT und CoPBT. Die Polyester- bzw. Copolyester-Schicht kann gegebenenfalls auch orientiert sein. Mit "PET" werden Polyethylenterephthalate bezeichnet, die aus Ethylenglykol und Terephthalsäure hergestellt wurden. Ferner können amorphe PET (a-PET) und kristalline PET (c-PET) eingesetzt werden. Mit "CoPET" werden Copolyester bezeichnet, die neben Ethylenglykol und Terephthalsäure noch weitere Monomere, wie z.B. verzweigte oder aromatische Diole enthalten. Mit "CoPBT" werden Polybutylenterephthalate bezeichnet. Bevorzugt weist der zum Einsatz kommende Polyester oder Copolyester eine intrinsische Viskosität von vorzugsweise 0,1 bis 2,0 dl/g, bevorzugter von 0,3 bis 1,5 dl/g, insbesondere von 0,6 bis 1,0 dl/g auf, wobei die Methode zur Bestimmung der intrinsischen Viskosität dem Fachmann bekannt ist. Eine ausführliche Beschreibung von geeigneten PET, PBT, Polycarbonaten (PC) und Copolycarbonaten (CoPC) ist im Kunststoffhandbuch Band 3/1 - technische Thermoplaste: Polycarbonate, Polyacetale, Polyester, Celluloseester; Carl Hanser Verlag, 1992, offenbart, auf dessen Inhalt vollumfänglich Bezug genommen wird.

Ganz besonders bevorzugt umfasst die Kunststofffolie als Verschlusselement eine vorzugsweise mindestens zweischichtige Kunststofffolie, die eine Schicht basierend auf PE bzw. orientiertem PET ( oPET) aufweist, wobei als Verschlusselement die Heißsiegelschicht aus PE dem Füllgut zugewandt ist. Ggf. ist die Kunststofffolie des Verschlusselements, vorzugsweise des Deckels, über eine Haftklebstoffschicht wiederverschließbar.

Die Kunststofffolie des Verschlusselements kann auch eine Papierschicht umfassen, wobei der Verbund zwischen der vorzugsweise mehrschichtigen Kunststofffolie und der Papierschicht über eine Laminierschicht gegeben ist. Dem Fachmann sind geeignete Materialien für Laminierschichten bekannt. Diese Papierschicht des Verschlusselements kann zur Durchsicht einen Ausschnitt in Form eines Fensters aufweisen. Das Verschlusselement, vorzugsweise der Deckel, des erfindungsgemäßen Verpackungssystems kann aus einem Verbund aus einer vorzugsweise mehrschichtigen Kunststofffolie und einer Papierbahn bestehen, wobei die Papierbahn gegebenenfalls einen Ausschnitt in Form eines Fensters aufweist.

Die Schichten der als Einlage verwendeten, vorzugsweise mehrschichtigen Kunststofffolien und der als Verschlusselement dienenden, vorzugsweise mehrschichtigen Kunststofffolie können gegebenenfalls mit Additiven ausgewählt aus der Gruppe umfassend Antioxidantien, Antiblockmittel, Antifogmittel, Antistatika, antimikrobielle Wirkstoffe, Lichtschutzmittel, UV-Absorber, UV-Filter, Farbstoffe, Farbpigmente, Stabilisierungsmittel, vorzugsweise Hitze-Stabilisatoren, Prozess-Stabilisatoren und UV- und/oder Licht-Stabilisatoren, vorzugsweise basierend auf wenigstens einem sterisch gehinderten Amin (HALS), Peeladditive oder Prozesshilfsmittel dotiert sein.

Zur Herstellung der erfindungsgemäßen Verpackungsbehälters wird die beschriebene Kunststofffolie als Kunststofffolienbahn, vorzugsweise unter Wärmezuführung und Anlegen eines Vakuums oder Druckausübung in das bereits vorliegende Faserformteil so lange tiefgezogen, bis die Kunststofffolie im Wesentlichen formgleich mit der Struktur an deren Innenwänden bis zum Boden und auf der Innenseite des Faserformteils eine lose Anlagefläche bildet und nicht zurückschrumpft, wobei gleichzeitig eine Entgasung zwischen der Kunststofffolien-Einlage und des Faserformteils über die zumindest im Bodenbereich der Kartonstruktur befindliche Entgasungsöffnung bzw. Entgasungsöffnungen erfolgt. Alternativ kann die Kunststofffolienbahn auch zumindest teilweise bereits in die Form der Einlage gebracht werden, bevor sie bis zur Endformung in das Faserformteil tiefgezogen wird.

Vorzugsweise wird das Verfahren zur Herstellung des erfindungsgemäßen Verpackungssystems so durchgeführt, dass zunächst zur Herstellung des erfindungsgemäßen Verpackungsbehälters die als Einlage dienende Kunststofffolienbahn, vorzugsweise unter Wärmezuführung, so lange unter Vakuum und/oder Druckausübung in das Faserformteil tiefgezogen wird, bis die Kunststofffolie im Wesentlichen mit dem Faserformteil formgleich an der Innenseite der Seitenwände bis zum und über den Boden des Faserformteils eine lose Anlagefläche bildet und nicht zurückschrumpft, wobei gleichzeitig eine Entgasung zwischen der Einlage und dem Faserformteil über die zumindest im Bodenbereich des Faserformteils befindliche Entgasungsöffnung bzw. Entgasungsöffnungen erfolgt,
das Faserformteil stoffschlüssig, vorzugsweise durch Heißsiegeln oder Verpressen, im oberen Teilbereich, vorzugsweise auf der Oberkante der Innenseite jeder Seitenwand umlaufend oder auf dem vorhandenen umlaufenden Flansch mit der Einlage verbunden wird
und nach dem Befüllen des Verpackungsbehälters gegebenenfalls unter Gasaustausch mit dem Verschlusselement, vorzugsweise einem Deckel, aus einer der genannten Kunststofffolien mit dem über den gesamten Rand bzw. dem Flansch des Faserformteils umlaufend hinausragenden Teil der Einlage aus Kunststofffolie durch Versiegeln verschlossen wird.

Das stoffschlüssige Verbinden der Einlage mit dem Faserformteil erfolgt nicht über Laschen.

Um die beim Tiefziehen der Einlage in das Faserformteil zu verdrängende Luft problemlos abführen zu können, weist das Faserformteil vorzugsweise im Bodenbereich wenigstens eine, vorzugsweise mehrere, in regelmäßigen Abschnitten angeordnete Entgasungsöffnungen auf.

Die Anzahl der Entgasungsöffnungen richtet sich vorzugsweise nach der Größe des Faserformteils.

Die Entgasungsöffnungen können jegliche Form haben. Bevorzugt sind die Entgasungsöffnungen in Form von Schlitzen, die bevorzugt eine Länge von 0,5 cm bis 10 cm, bevorzugter 1 cm bis 5 cm aufweisen.

Diese Entgasungsöffnungen des Faserformteils sind bevorzugt in den ggf. vorhandenen Kanten zwischen den einzelnen Seitenwänden und dem ggf. vorhandenen Bodenbereich oder im ggf. vorhandenen Boden angeordnet.

In einer besonders bevorzugten Ausführungsform sind die Entgasungsöffnungen des Faserformteils, vorzugsweise in Form von Schlitzen, in regelmäßigen Abständen in den Kanten zwischen dem Boden und den Seitenwänden, vorzugsweise komplementär zu den Gasabführungsvorrichtungen, d.h. Luftabführungsvorrichtungen, des jeweiligen Formgebungswerkzeuges, angeordnet, wenn das Faserformteil in Form einer Mulde gestaltet ist.

Um die Einlage mit dem Faserformteil in dem angegebenen Bereich zu verbinden, kann die vorzugsweise siegelfähige Kunststofffolie durch Versiegeln, d. h. unter Einwirkung von Wärme und Druck, durch Crimpen, durch Verpressen oder durch Kleben, z.B. durch Kleben mit einem selbstklebenden Folienabschnitt, insbesondere einem doppelseitig selbstklebenden Folienabschnitt, verbunden werden. Bevorzugt ist ein Heißsiegeln mit Siegelwerkzeugen. Dabei erfolgt die stoffschlüssige Verbindung zwischen dem Faserformteil und der Einlage dadurch, dass die Einlage und das Faserformteil in dem vorgegebenen Bereich unter Erwärmung gegeneinandergedrückt werden.

Dementsprechend basiert die Einlage des erfindungsgemäßen Verpackungssystems bevorzugt auf einer, vorzugsweise durch Tiefziehen, thermogeformten Kunststofffolie, die nur in den angegebenen Bereichen, vorzugsweise im gesamten Umfang, mit dem Faserformteil durch Heißsiegeln oder Verpressen stoffschlüssig verbunden ist.

Vorzugsweise weist die Einlage einen über den gesamten Rand des Faserformteils hinausragenden, umlaufenden Rand als Flansch auf, der zum Verschließen der Verpackungsmulde dient. Dieser Flansch als Siegelrand steht vorzugsweise senkrecht von dem oberen Rand der Seitenwände ab.

Nach dem Befüllen des Verpackungsbehälters kann diese unter Gasaustausch mit dem Verschlusselement, vorzugsweise dem Deckel, basierend auf einer der genannten Kunststofffolien durch Versiegeln mit dem Flansch verschlossen werden.

In einer besonders bevorzugten Ausführungsform
- weist das Faserformteil mehrere schlitzförmige Entgasungsöffnungen in der Bodenfläche oder in den Kanten zwischen Bodenfläche und Seitenwänden auf; und/oder
- weist das Faserformteil eine Muldenform auf; und/oder
- ist die Einlage mit dem umlaufenden Flansch des Faserformteils jeweils in einem oberen Teilbereich durch Siegeln verbunden; und/oder
- ist die Einlagen durch Tiefziehen in das Faserformteil eingebracht; und/oder
- ist die Einlage aus einer Kunststofffolie mit dem Schichtaufbau (a), (b), (c), (d), (c), (b), ggf. (f), ggf. (f), ggf. (b), ggf. (c), ggf. (d), ggf. (c), ggf. (b) und (e); und/oder
- hat die Einlage eine Dicke zwischen 90 und 220 µm; und/oder
- umfasst die Kunststofffolie der Einlage wenigstens eine Schicht aus PE, PA und EVOH; und/oder
- ist das Verschlusselement, vorzugsweise der Deckel, aus einer zumindest zweischichtigen Kunststofffolie; und/oder
- hat die Kunststofffolie des Verschlusselements, vorzugsweise des Deckels, eine Dicke von 45 bis 150 µm; und/oder
- umfasst die Kunststofffolie des Verschlusselements, vorzugsweise des Deckels, Schichten aus OPET bzw. PE; und/oder
- ist die Einlage des Verpackungsbehälters mit dem Verschlusselement durch Heißsiegeln verbunden; und/oder
- hat die Kunststofffolie des Verschlusselements eine wiederverschließbare Anordnung basierend auf einer Haftklebstoffschicht; und/oder
- ist das erfindungsgemäße Verpackungssystem eine Verpackung für Lebensmittel.

Das erfindungsgemäße Verpackungssystem ist als Verpackung für Güter jeder Art, vorzugsweise Lebensmittel, Genussmittel, Tierfutter und medizinische Produkte, in fester oder flüssiger Form geeignet. Besonders bevorzugt ist das erfindungsgemäße Verpackungssystem als Verpackung für rohe oder gegarte Lebensmittel wie Fleisch und Fisch, Fleischwaren wie Schinken oder Wurst, Fertiggerichte, Tiefkühlkost, Tierfutter, Trockenpulver jeder Art, feste Milchprodukte, Süßigkeiten wie Schokoladenprodukte, Teigwaren, medizinische Produkte und Dekorationsartikel geeignet.

Die einzelnen Bestandteile bzw. Materialien, Beschichtungen, Farben usw. des erfindungsgemäßen Verpackungssystems werden jeweils so gewählt, dass sie den Anforderungen zur Verpackung des Füllgutes entsprechen (z.B. Lebensmitteltauglichkeit bei Lebensmitteln und Genusswaren).

Das erfindungsgemäße Verpackungssystem ist vorzugsweise sterilisierbar, pasteurisierbar und/oder mikrowellengeeignet.

Weitere Einzelheiten und Vorteile der Erfindung sollen nachfolgend anhand der Figuren 1 bis 3 gezeigt werden. Hierbei zeigt
- Figur 1: eine perspektivische Darstellung einer Ausführungsform eines Faserformteils 2a mit Entgasungsöffnungen 4
- Figur 2: eine perspektivische Darstellung einer Ausführungsform eines Verpackungsbehälters 2 aus einem Faserformteil 2a und einer Einlage 2b
- Figur 3: eine perspektivische Darstellung einer Ausführungsform eines Verpackungssystems mit Verpackungsbehälter 2 aus Faserformteil 2a und Einlage 2b und dem separaten Verpackungselement zum Verschließen des Verpackungsbehälters 2
- Figur 4: eine perspektivische Darstellung einer weiteren Ausführungsform eines Faserformteils 2a
- Figur 5: einen Schnitt durch die perspektivische Darstellung des Faserformteils 2a gemäß Figur 4.

Die Figuren 1-5 illustrieren beispielhaft ein zweiteiliges Verpackungssystem 1 aus einem Verpackungsbehälter 2 und einem davon separaten Verpackungselement 3 zum Verschließen des Verpackungsbehälters 2, bei dem der Verpackungsbehälter 2 als äußere, geformte Struktur ein Faserformteil 2a und als geformte Einlage 2b eine geformte Kunststofffolie aufweist. Die Innenseite jeder Seitenwand des Faserformteils wird jeweils nur in ihrem oberen Teilbereich, vorzugsweise auf dem oberen Rand jeder Seitenwand oder auf dem dort vorhandenen, umlaufenden Flansch mit der Einlage stoffschlüssig verbunden ist. Die Einlage 2b bildet ferner mit den jeweils verbleibenden Bereichen der Innenseite jeder Seitenwand bis zum Boden eine im Wesentlichen formgleiche, aber lose Anlagefläche bildet und das Faserformteil 2a weist im Bodenbereich wenigstens mehrere, in regelmäßigen Abschnitten angeordnete Entgasungsöffnungen 4 auf.

Das Faserformteil kann eine Abkantung 5 zur besseren Handhabung auf bekannten Abpack- und Füllmaschinen aufweisen. Weiter können Verrippungen 6 zur Erhöhung der Stabilität vorgesehen sein sowie Elemente 7, die das Entstapeln erleichtern.

### Bezugszeichenliste

- 1: Verpackungssystem
- 2: Verpackungsbehälter
- 2a: Faserformteil
- 2b: Einlage
- 3: Verpackungselement
- 4: Entgasungsöffnung
- 5: Abkantung
- 6: Verrippungen
- 7: Elemente zum Entstapeln

## Patentansprüche

1. Ein zweiteiliges Verpackungssystem (1) aus einem Verpackungsbehälter (2) und einem davon separaten Verpackungselement (3) zum Verschließen des Verpackungsbehälters (2), bei dem der Verpackungsbehälter (2) als äußere, geformte Struktur ein Faserformteil (2a) und als geformte Einlage (2b) eine geformte ein- oder mehrschichtige Kunststofffolie aufweist, wobei die Innenseite jeder Seitenwand des Faserformteils jeweils nur in ihrem oberen Teilbereich, vorzugsweise auf dem oberen Rand jeder Seitenwand oder auf einen ggf. dort vorhandenen, umlaufenden Flansch mit der Einlage stoffschlüssig verbunden ist, die Einlage mit den jeweils verbleibenden Bereichen der Innenseite jeder Seitenwand bis zum Boden eine im Wesentlichen formgleiche, aber lose Anlagefläche bildet und das Faserformteil zumindest im Bodenbereich wenigstens eine, vorzugsweise mehrere, in regelmäßigen Abschnitten angeordnete Entgasungsöffnungen (4) aufweist, **dadurch gekennzeichnet, dass** das Faserformteil (2a) ein Fasergussformteil ist und wobei das Fasergussformteil eine durch Glätten erhaltene Oberflächenveredelung aufweist.

2. Ein Verpackungssystem (1) nach Anspruch 1, **dadurch gekennzeichnet, dass** der Verpackungsbehälter (2) eine Verpackungsmulde aus einem muldenförmigen Faserformteil (2a) als äußere Struktur und aus einer zu einer entsprechenden Mulde geformten Kunststofffolie als Einlage (2b) besteht, die nur auf dem oberen Rand jeder Seitenwand oder auf einem ggf. dort vorhandenen Flansch des muldenförmigen Faserformteils befestigt ist.

3. Ein Verpackungssystem (1) nach Anspruch 1 oder 2, **dadurch gekennzeichnet, dass** die Entgasungsöffnungen (4) des Faserformteils (2a) in Form von Schlitzen in regelmäßigen Abständen in den Kanten zwischen dem Boden und den Seitenwänden, vorzugsweise komplementär zu den Gasabführungsvorrichtungen des jeweiligen Formgebungswerkzeuges für die zur Einlage (2b) verformte Kunststofffolie, angeordnet sind.

4. Ein Verpackungssystem (1) nach einem der vorgängigen Ansprüche, **dadurch gekennzeichnet, dass** die Einlage (2b) des Verpackungsbehälters (2) auf einer thermogeformten Kunststofffolie basiert, die in den angegebenen Bereichen vorzugsweise vollumfänglich mit dem Faserformteil (2a) durch Heißsiegeln oder Verpressen stoffschlüssig verbunden ist.

5. Ein Verpackungssystem (1) nach einem der vorgängigen Ansprüche, **dadurch gekennzeichnet, dass** das Faserformteil (2a) im Wesentlichen auf zerkleinerten Cellulose-Materialien, vorzugsweise Cellulose-Fasern, basiert.

6. Ein Verpackungssystem (1) nach einem der vorgängigen Ansprüche, **dadurch gekennzeichnet, dass** es auf Fasern aus recyceltem Papier, frischen Fasern (Zellstoff), Fasern aus Gräsern, insbesondere Bambus, Schilf, Miscanthus, oder Mais oder Mischungen aus wenigstens zwei oder mehr dieser Materialien basiert.

7. Ein Verpackungssystem (1) nach einem der vorgängigen Ansprüche, **dadurch gekennzeichnet, dass** das Fasergussformteil aus biobasierenden Materialien besteht, die sich nach dem Gebrauch leicht recyclen oder kompostieren lassen, vorzugsweise aus Fasern aus recyceltem Papier, frischen Fasern (Zellstoff), Fasern aus Gräsern, insbesondere Bambus, Schilf, Miscanthus, Mais oder Mischungen aus wenigstens zwei oder mehr dieser Materialien.

8. Ein Verpackungssystem (1) nach einem der vorgängigen Ansprüche, **dadurch gekennzeichnet, dass** der Flansch des Faserformteils (2a) als einfache oder doppelte Abkantung ausgeführt ist.

9. Ein Verpackungssystem (1) nach einem der vorgängigen Ansprüche, **dadurch gekennzeichnet, dass** das Faserformteil (2a) wenigstens eine, vorzugsweise mehrere Verrippungen zur Erhöhung der Stabilität aufweist und/oder das Faserformteil (2a) wenigstens ein Element, vorzugsweise eine Aussparung aufweist, welche dessen Entstapeln vereinfacht.

10. Ein Verpackungssystem (1) nach einem der vorgängigen Ansprüche, **dadurch gekennzeichnet, dass** die Einlage (2b) aus einer thermogeformten, mehrschichtigen Kunststofffolie umfassend einen vorzugsweise transparenten Folienverbund aus einer gegebenenfalls mehrlagigen Heißsiegelschicht basierend auf wenigstens einem thermoplastischen Polymer, aus wenigstens einer transparenten Schicht aus einem, thermoplastischen Polymer mit einer bestimmten Funktionalität, vorzugsweise wenigstens einer Barriereschicht und gegebenenfalls aus notwendigen Haftvermittlerschichten aus einem modifizierten, thermoplastischen Polymer besteht, wobei bevorzugt der vorzugsweise transparente Folienverbund eine Papierschicht umfasst, die gegen das Füllgut gerichtet ist und vorzugsweise ein Flächengewicht von 20 g/m² - 100 g/m² aufweist.

11. Ein Verpackungssystem (1) nach Anspruch 10, **dadurch gekennzeichnet, dass** der vorzugsweise transparente Folienverbund wenigstens eine vorzugsweise transparente Barriereschicht gegen Gase, wie Sauerstoff oder Wasserdampf, gegen Feuchtigkeit, gegen Migration von niedermolekularen Anteilen und/oder gegen Geschmacks- bzw. Geruchsbeeinträchtigung, aufweist, die jeweils über eine Haftvermittlerschicht mit den angrenzenden Schichten verbunden ist, wobei bevorzugt der vorzugsweise transparente Folienverbund eine Papierschicht umfasst, die gegen das Füllgut gerichtet ist und vorzugsweise ein Flächengewicht von 20 g/m² - 100 g/m² aufweist.

12. Ein Verpackungssystem (1) nach einem der vorgängigen Ansprüche, **dadurch gekennzeichnet, dass** das System neben dem Verpackungsbehälter (2) aus einem Faserformteil (2a) und einer Einlage (2b) aus einer Kunststofffolie ein separates, vorzugsweise transparentes, auf den Verpackungsbehälter passendes Verschlusselement (3), vorzugsweise einen Deckel, aus einer vorzugsweise mehrschichtigen, gegebenenfalls wiederverschließbaren Verpackungsfolie aufweist, wobei es vorzugsweise als Verpackung sterilisierbar, pasteurisierbar und/oder mikrowellengeeignet ist.

13. Ein Verpackungssystem (1) nach einem der vorgängigen Ansprüche, **dadurch gekennzeichnet, dass** das Verschlusselement (3) aus einem Verbund aus einer gegebenenfalls mehrschichtigen, vorzugsweise transparenten Kunststofffolie und einer Papierbahn besteht, wobei die Papierbahn gegebenenfalls einen Ausschnitt in Form eines Fensters aufweist.

14. Ein Verpackungssystem (1) nach einem der vorgängigen Ansprüche, **dadurch gekennzeichnet, dass** die mehrschichtige Kunststofffolie des Verschlusselements (3) vorzugsweise eine druckempfindliche Haftklebstoffschicht als wiederverschließbare Vorrichtung aufweist.

15. Ein Verfahren zur Herstellung einer Verpackung aus einem Verpackungssystem (1) gemäß einem der Ansprüche 1 -14, **dadurch gekennzeichnet, dass** zur Herstellung des Verpackungsbehälters (2) die als Einlage (2b) dienende Kunststofffolienbahn vorzugsweise unter Wärmezuführung so lange unter Vakuum und/oder Druckausübung in das mechanische Faserformteil (2a) tiefgezogen wird, bis die Kunststofffolie im Wesentlichen formgleich an der Innenseite jeder Seitenwand bis zum und über den Boden des Faserformteils (2a), welches als Fasergussformteil ausgebildet ist, eine lose Anlagefläche bildet und nicht zurückschrumpft, wobei gleichzeitig eine Entgasung zwischen der Einlage (2b) und dem Faserformteil (2a) über die zumindest im Bodenbereich des Faserformteils befindliche Entgasungsöffnung (4) bzw. Entgasungsöffnungen (4) erfolgt,
die Einlage (2b) mit dem Faserformteil (2a) stoffschlüssig im oberen Teilbereich auf dem Rand oder auf dem ggf. umlaufenden Flansch der Innenseite jeder Seitenwand mit der Einlage (2b) verbunden wird und der Verpackungsbehälter (2) nach Befüllen gegebenenfalls unter Gasaustausch mit dem Verschlusselement (3), vorzugsweise einem Deckel, basierend auf einer Kunststofffolie mit dem oder über dem gesamten Rand des Faserformteils (2a) umlaufend hinausragenden Teil der Einlage aus Kunststofffolie durch Siegeln verschlossen wird

## Claims

1. A two-part packaging system (1) comprising a packaging container (2) and a packaging element (3) separate therefrom for closing the packaging container (2), wherein the packaging container (2) has a moulded fibre part (2a) as the outer moulded structure and a moulded single- or multi-layered plastic film as a moulded insert (2b), wherein
the inside of each side wall of the moulded fibre part is materially bonded to the insert, in each case only in its upper subregion, preferably on the upper edge of each side wall or on a peripheral flange optionally provided there, wherein the insert forms a substantially identically shaped, but loose contact surface with the respective remaining areas of the inner side of each side wall down to the bottom and wherein the moulded fibre part has, at least in the bottom region, at least one, preferably several degassing openings (4) arranged at regular intervals, **characterized in that**
the moulded fibre part (2a) is a cast moulded fibre part, and wherein the cast moulded fibre part has a surface finish obtained by smoothing.

2. The packaging system (1) of claim 1, **characterized in that** the packaging container (2) comprises a packaging tray made of a tray-shaped moulded fibre part (2a) as an outer structure and of a plastic film formed into a corresponding tray as an insert (2b) fixed only on the upper edge of each side wall or on a flange of the tray-shaped moulded fibre part optionally provided there.

3. The packaging system (1) of claim 1 or 2, **characterized in that** the degassing openings (4) of the moulded fibre part (2a) are arranged in the form of slots at regular intervals in the edges between the bottom and the side walls, preferably complementary to the gas discharge devices of the respective moulding tool for the plastic film formed into the insert (2b).

4. The packaging system (1) of any one of the preceding claims, **characterized in that** the insert (2b) of the packaging container (2) is based on a thermoformed plastic film, which, in the indicated areas, is preferably fully materially bonded to the moulded fibre part (2a) by heat sealing or pressing.

5. The packaging system (1) of any one of the preceding claims, **characterized in that** the moulded fibre part (2a) is based substantially on comminuted cellulose materials, preferably cellulose fibres.

6. The packaging system (1) of any one of the preceding claims, **characterized in that** it is based on fibres of recycled paper, fresh fibres (pulp), fibres from grasses, in particular bamboo, reed, miscanthus, or corn or mixtures of at least two or more of these materials.

7. The packaging system (1) of any one of the preceding claims, **characterized in that** the cast moulded fibre part comprises biobased materials that can be easily recycled or composted after use, preferably fibres from recycled paper, fresh fibres (pulp), fibres from grasses, in particular bamboo, reed, miscanthus, corn or mixtures of at least two or more of these materials.

8. The packaging system (1) of any one of the preceding claims, **characterized in that** the flange of the moulded fibre part (2a) is designed as a single or double bend.

9. The packaging system (1) of any one of the preceding claims, **characterized in that** the moulded fibre part (2a) has at least one, preferably several ribbings to increase stability and/or the moulded fibre part (2a) has at least one element, preferably a recess, which simplifies its unstacking.

10. The packaging system (1) of any one of the preceding claims, **characterized in that** the insert (2b) is made of a thermoformed, multi-layered plastic film comprising a preferably transparent film composite of an optionally provided multi-layered heatsealing layer based on at least one thermoplastic polymer, of at least one transparent layer of a thermoplastic polymer with a specific functionality, preferably at least one barrier layer, and optionally of necessary adhesion promoter layers of a modified thermoplastic polymer, wherein preferably the preferably transparent film composite comprises a paper layer which is directed towards the filling material and preferably has a weight per unit area of 20 g/m² - 100 g/m².

11. The packaging system (1) of claim 10, **characterized in that** the preferably transparent film composite comprises at least one preferably transparent barrier layer against gases, such as oxygen or water vapor, against moisture, against migration of low molecular weight components and/or against taste or odour impairment, each of which is bonded via an adhesion promoter layer to the adjacent layers of the film composite, wherein preferably the preferably transparent film composite comprises a paper layer which is directed towards the filling material and preferably has a weight per unit area of 20 g/m² - 100 g/m².

12. The packaging system (1) of any one of the preceding claims, **characterized in that**, in addition to the packaging container (2) consisting of a moulded fibre part (2a) and an insert (2b) made of a plastic film, the system has a separate, preferably transparent closure element (3) which fits onto the packaging container, preferably a lid, made of a preferably multi-layered, optionally reclosable packaging film, preferably being sterilizable, pasteurizable and/or microwaveable as packaging.

13. The packaging system (1) of any one of the preceding claims, **characterized in that** the closure element (3) comprises a composite of an optionally multi-layered, preferably transparent plastic film and a paper web, wherein the paper web optionally has a cut-out in the form of a window.

14. The packaging system (1) of any one of the preceding claims, **characterized in that** the multi-layered plastic film of the closure element (3) preferably has a pressure-sensitive adhesive layer as a reclosable device.

15. A method for producing a package from the packaging system (1) of any one of claims 1 to 14, **characterized in that**, for producing the packaging container (2), the plastic film web serving as an insert (2b) is deep-drawn, preferably by heat supply, into the mechanical moulded fibre part (2a) under vacuum and/or the exertion of pressure for such a long time until the plastic film substantially isomorphically forms, on the inside of each side wall, a loose contact surface up to and over the bottom of the moulded fibre part (2a) designed as a cast moulded fibre part, and does not shrink back, wherein simultaneously degassing takes place between the insert (2b) and the moulded fibre part (2a) via the degassing opening (4) or degassing openings (4) located at least in the bottom region of the moulded fibre part,
wherein the insert (2b) is materially bonded to the moulded fibre part (2a) in the upper part region on the edge or on the optionally provided peripheral flange on the inside of each side wall with the insert (2b), and
wherein, after filling, the packaging container (2) is closed, if necessary with gas exchange, by sealing with the closure element (3), preferably a lid, based on a plastic film with the part of the plastic film insert projecting peripherally or over the entire edge of the moulded fibre part (2a).

## Revendications

1. Système d'emballage (1) en deux parties composé d'un récipient d'emballage (2) et d'un élément d'emballage (3) séparé de celui-ci pour fermer le récipient d'emballage (2), dans lequel le récipient d'emballage (2) comporte une pièce moulée fibreuse (2a) en tant que structure extérieure moulée et un film plastique monocouche ou multicouche moulé en tant qu'insert moulé (2b), dans lequel l'intérieur de chaque paroi latérale de la pièce fibreuse moulée est relié par adhésion à l'insert, chacun uniquement dans sa partie supérieure, de préférence sur le bord supérieur de chaque paroi latérale ou sur une bride périphérique pouvant s'y trouver, l'insert avec chaque zone restante de l'intérieur de chaque paroi latérale forme jusqu'au fond une surface d'appui sensiblement de même forme mais lâche, et la pièce moulée fibreuse présente au moins une, de préférence plusieurs, ouvertures de dégazage (4) disposées à intervalles réguliers, dans la partie inférieure, **caractérisé en ce que** la pièce moulée fibreuse (2a) est une pièce en pâte moulée fibreuse et dans lequel la pièce en pâte moulée fibreuse comporte une finition de surface obtenue par lissage.

2. Système d'emballage (1) selon la revendication 1, **caractérisé en ce que** le récipient d'emballage (2) se compose d'une barquette d'emballage constituée d'une pièce moulée fibreuse (2a) en forme de barquette en tant que structure extérieure et d'un film plastique moulé en une barquette en tant qu'insert (2b) qui est fixé uniquement sur le bord supérieur de chaque paroi latérale ou à une bride pouvant s'y trouver de la pièce moulée fibreuse en forme de barquette.

3. Système d'emballage (1) selon la revendication 1 ou 2, **caractérisé en ce que** les ouvertures de dégazage (4) de la pièce moulée fibreuse (2a) sont disposées sous la forme de fentes à intervalles réguliers dans les bords entre le fond et les parois latérales, de préférence complémentaires aux dispositifs de décharge de gaz de l'outil de mise en forme respectif pour l'insert (2b) de film plastique déformé.

4. Système d'emballage (1) selon l'une des revendications précédentes, **caractérisé en ce que** l'insert (2b) du récipient d'emballage (2) est basé sur un film plastique thermoformé qui, dans les zones spécifiées, est de préférence relié par adhésion à la pièce moulée fibreuse (2a) sur toute la circonférence par thermoscellage ou pressage.

5. Système d'emballage (1) selon l'une quelconque des revendications précédentes, **caractérisé en ce que** la pièce moulée fibreuse (2a) est essentiellement à base de matériaux cellulosiques broyés, de préférence des fibres cellulosiques.

6. Système d'emballage (1) selon l'une quelconque des revendications précédentes, **caractérisé en ce qu'**il est à base de fibres issues de papier recyclé, de fibres fraîches (cellulose), de fibres de graminées, notamment de bambou, de roseau, de miscanthus ou de maïs ou de mélanges d'au moins deux ou plus de ces matériaux.

7. Système d'emballage (1) selon l'une quelconque des revendications précédentes, **caractérisé en ce que** la pièce moulée fibreuse est constituée de matériaux biosourcés facilement recyclables ou compostables après usage, de préférence des fibres issues de papier recyclé, des fibres fraîches (cellulose), des fibres de graminées, notamment de bambou, de roseau, de miscanthus, de maïs ou de mélanges d'au moins deux ou plus de ces matériaux.

8. Système d'emballage (1) selon l'une quelconque des revendications précédentes, **caractérisé en ce que** la bride de la pièce moulée fibreuse (2a) est réalisée sous la forme d'un pli simple ou double.

9. Système d'emballage (1) selon l'une quelconque des revendications précédentes, **caractérisé en ce que** la pièce moulée fibreuse (2a) présente au moins une, de préférence plusieurs nervures pour augmenter la stabilité et/ou la pièce moulée fibreuse (2a) présente au moins un seul élément, de préférence un évidement, dont le désempilage est simplifié.

10. Système d'emballage (1) selon l'une des revendications précédentes, **caractérisé en ce que** l'insert (2b) est constitué d'un film plastique multicouche thermoformé comprenant un film composite de préférence transparent d'une couche thermosoudable éventuellement multicouche à base d'au moins un polymère thermoplastique, d'au moins une couche transparente d'un polymère thermoplastique à fonctionnalité spécifique, de préférence au moins une couche barrière et éventuellement des couches adhésives nécessaires en un polymère thermoplastique modifié, dans lequel le film composite de préférence transparent comprend de préférence une couche de papier qui est dirigée vers le matériau de remplissage et a de préférence un grammage de 20 g/m² à 100 g/m².

11. Système d'emballage (1) selon la revendication 10, **caractérisé en ce que** le film composite de préférence transparent présente au moins une couche barrière de préférence transparente contre des gaz tels que l'oxygène ou la vapeur d'eau, contre l'humidité, contre la migration de composants de faible masse moléculaire et/ou contre l'altération du goût ou de l'odeur, dont chacune est reliée aux couches adjacentes par l'intermédiaire d'une couche adhésive, dans lequel le film composite de préférence transparent comprend de préférence une couche de papier qui est dirigée vers le matériau de remplissage et a de préférence un grammage de 20 g/m² à 100 g/m².

12. Système d'emballage (1) selon l'une des revendications précédentes, **caractérisé en ce que** le système, outre le récipient d'emballage (2) constitué d'une pièce moulée fibreuse (2a) et d'un insert (2b) en film plastique, comporte un élément de fermeture (3) séparé, de préférence transparent, de préférence un opercule, constitué d'un film d'emballage de préférence multicouche, éventuellement refermable, dans lequel l'emballage est de préférence stérilisable, pasteurisable et/ou micro-ondable.

13. Système d'emballage (1) selon l'une des revendications précédentes, **caractérisé en ce que** l'élément de fermeture (3) est constitué d'un composite d'un film plastique éventuellement multicouche, de préférence transparent, et d'une bande de papier, dans lequel la bande de papier présente éventuellement une découpe sous forme de fenêtre.

14. Système d'emballage (1) selon l'une quelconque des revendications précédentes, **caractérisé en ce que** le film plastique multicouche de l'élément de fermeture (3) présente de préférence une couche adhésive sensible à la pression en tant que dispositif refermable.

15. Procédé de fabrication d'un emballage à partir d'un système d'emballage (1) selon l'une des revendications 1 à 14, **caractérisé en ce que**, pour fabriquer le récipient d'emballage (2), la bande de film plastique servant d'insert (2b) est emboutie, de préférence avec apport de chaleur, sous vide et/ou sous pression dans la pièce fibreuse moulée mécaniquement (2a) pendant une durée suffisante, jusqu'à ce que le film plastique forme une surface d'appui lâche sensiblement de même forme sur l'intérieur de chaque paroi latérale jusqu'au et au-dessus du fond de la pièce moulée fibreuse (2a), qui est agencée sous forme de pièce en pâte moulée fibreuse, et ne se rétracte pas, dans lequel un dégazage est effectué simultanément entre l'insert (2b) et la pièce moulée fibreuse (2a) par l'intermédiaire de l'ouverture de dégazage (4) ou des ouvertures de dégazage (4) se trouvant au moins dans la zone inférieure de la pièce moulée fibreuse,
l'insert (2b) avec la pièce moulée fibreuse (2a) est relié par adhésion à l'insert (2b) dans la partie supérieure sur le bord ou sur la bride éventuellement circonférentielle de l'intérieur de chaque paroi latérale
et le récipient d'emballage (2), après remplissage, éventuellement avec échange gazeux, est fermé par scellement avec l'élément de fermeture (3), de préférence un opercule, à base de film plastique avec la partie de l'insert en film plastique qui dépasse circonférentiellement ou sur tout le bord de la pièce moulée fibreuse (2a).
